# FASCICULE DE BREVET EUROPEEN

(11) **EP 1 486 420 B1**
(45) Date de publication et mention de la délivrance du brevet: **29.08.2007**
(21) Numéro de dépôt: 04354022.8
(22) Date de dépôt: 02.06.2004
(51) Int. Cl.: B65B 53/06

(54) **Procédé et dispositif d'emballage d'une charge par un film souple thermorétractable**
Verfahren und Vorrichtung zum Umhüllen einer Ladung mittels einer flexiblen heissschrumpfbaren Folie
Method and apparatus for packaging a load with a flexible heatshrinkable foil.

(30) Priorité: 06.06.2003 FR 0306828
(43) Date de publication de la demande: 15.12.2004
(73) Titulaire: Thimon, 73420 Méry (FR)
(72) Inventeur: Martin Cocher, Jean-Paul Charles, 73290 La Motte Servolex (FR); Jaconelli, Georges, 73100 Aix-Les-Bains (FR)
(74) Mandataire: Hecké, Gérard

(56) Documents cités:
- WO-A-00/44626
- FR-A- 2 722 473
- US-A- 5 502 947

## Description

### Domaine technique de l'invention

L'invention est relative à un procédé d'emballage d'une charge au moyen d'une enveloppe de film souple en matière thermorétractable, ayant un bord ouvert au niveau de la face supérieure de la charge, et consistant à :
- relever verticalement le bord ouvert de l'enveloppe en le faisant dépasser de la face supérieure de la charge au moyen d'un écoulement d'air transversal dirigé vers la surface interne du bord ouvert,
- et chauffer le film par de l'air chaud sur toute la surface latérale extérieure de l'enveloppe pour assurer la thermorétraction du film sur la charge,

### Etat de la technique

Le document EP-A-933297 décrit un dispositif d'emballage à rideau faisant usage de deux films en provenance de deux bobines de stockage, et destinés à envelopper une charge, en subissant des opérations de soudure et de sectionnement. L'enveloppe résultante est ouverte à ses deux extrémités, et est ensuite appliquée sur la charge par thermorétraction. Un premier écoulement d'air est envoyé transversalement de l'intérieur vers les bords et coins dépassant la face supérieure et la face inférieure de la charge, et un deuxième écoulement d'air chaud est envoyé de l'extérieur vers les bords pour assurer la rétraction. Le premier écoulement d'air froid sert à redresser verticalement les bords saillants avant le processus de rétraction, et est issu d'une tubulure d'alimentation s'étendant perpendiculairement à la face supérieure et à la face inférieure dans la zone médiane de la charge.

Dans le document EP-A-1147050, la rétraction du film sur la charge intervient au moyen d'un cadre chauffant encadrant la charge et pouvant monter et descendre sur un bâti. Une buse de soufflage est située au milieu au-dessus et en-dessous de la charge, en étant reliée à une source d'air comprimé, et comprenant des orifices d'échappement répartis angulairement selon un anneau, et orientés avec un angle de 45° par rapport à la buse. L'écoulement d'air sous pression à la sortie des orifices est dirigé transversalement vers les bords de l'enveloppe, pour les redresser en maintenant l'enveloppe ouverte.

Dans les deux dispositifs précités, le premier écoulement d'air servant à redresser les bords pour tenir l'enveloppe ouverte sur toute sa hauteur, est froid, et orienté en sens inverse avec l'air chaud de rétraction du deuxième écoulement d'air extérieur. L'air froid venant en contact avec la paroi interne de chaque bord risque de perturber la rétraction.

### Objet de l'invention

L'objet de l'invention consiste à élaborer un procédé d'emballage d'une charge au moyen d'un film thermorétractable permettant d'obtenir une rétraction régulière et tendue du film sur le dessus de la charge.

Le procédé d'emballage selon l'invention est caractérisé en ce que l'écoulement d'air transversal de relèvement du bord de l'enveloppe, et l'air chaud de rétraction proviennent du même générateur d'air chaud. L'air chaud de rétraction est dirigé successivement de l'intérieur vers l'extérieur, puis de l'extérieur vers l'intérieur en déplaçant le générateur d'air chaud au début de sa course de descente.

Il en résulte un effet de préchauffage de la paroi interne du bord supérieur de l'enveloppe, qui améliore la phase de rétraction du bord supérieur du film sur la face horizontale de la charge. La déviation de l'air de rétraction au début de la course de déplacement du générateur d'air chaud est opérée par un déflecteur se trouvant au voisinage de la zone médiane au-dessus de la charge.

La vitesse de l'écoulement d'air transversal dirigé vers la paroi interne du bord peut être ajustée au moyen d'un dispositif d'aspiration de l'air en provenance du générateur d'air chaud.

L'invention concerne également un dispositif d'emballage comportant :
- un dispositif pour entourer la charge au moyen d'un film thermorétractable, et pour relever verticalement le bord supérieur ouvert de l'enveloppe par un écoulement d'air transversal,
- un générateur d'air chaud formé par un cadre chauffant entourant l'enveloppe, et déplaçable de haut en bas pour assurer la thermorétraction du film et du bord supérieur sur la charge,
caractérisé en ce que le générateur d'air chaud coopère avec un déflecteur pour envoyer successivement l'écoulement d'air transversal, et l'air de rétraction respectivement sur la paroi interne, et la paroi externe du bord supérieur de l'enveloppe.

Le déflecteur est de préférence mobile verticalement en venant en appui sur la charge lors de la phase de rétraction, et possède une forme de tuyère à convergent-divergent.

Un ventilateur de reprise d'air chaud en provenance du générateur d'air chaud peut être agencé au-dessus de la charge, pour renvoyer l'air chaud contre la paroi interne du bord supérieur de l'enveloppe de manière à en augmenter la vitesse, et améliorer l'échange thermique de rétraction. Le ventilateur peut être remplacé par tout autre moyen d'aspiration de l'air chaud, notamment une tuyère du type Venturi.

### Description sommaire des dessins

D'autres avantages et caractéristiques ressortiront plus clairement de la description qui va suivre d'un mode de réalisation de l'invention donné à titre d'exemple non limitatif, et représenté aux dessins annexés, dans lesquels:
- la figure 1 est une vue schématique du dispositif d'emballage selon l'invention, montrant la première étape de redressement du bord supérieur de l'enveloppe au moyen de l'air chaud issu du générateur d'air chaud ;
- la figure 2 représente une vue identique de la figure 1, au début de la course de descente du générateur d'air chaud engendrant la rétraction du bord supérieur du film sur la charge ;
- la figure 3 montre le générateur d'air chaud en position de fin de course de descente après la rétraction totale du film sur la surface latérale de la charge;
- les figures 4 et 5 sont des vues identiques de la figure 1 de deux variantes de réalisation.

### Description d'un mode de réalisation préférentiel.

En référence aux figures 1 à 3, un dispositif d'emballage (10) d'une charge (CH) au moyen d'une enveloppe (11) de film souple en matière thermorétractable, comporte un générateur (12) d'air chaud constitué, à titre d'exemple, par un brûleur à gaz en forme de cadre (13) chauffant mobile destiné à entourer la charge (CH) revêtue de l'enveloppe (11). La charge (CH) est généralement posée sur une palette (non représentée) amenée dans le poste d'emballage par un convoyeur, et le cadre (13) chauffant est déplaçable de haut en bas pour assurer la thermorétraction du film sur la charge (CH).

Le film est en polyéthylène, mais toute autre matière plastique thermorétractable peut être utilisée.

L'enveloppe (11) est ouverte à ses deux extrémités inférieure et supérieure de manière à former un manchon, et est fabriquée par un procédé d'emballage à rideau du type décrit dans le document FR 2606 366, ou par tout autre procédé.

Pour garantir une rétraction régulière et tendue du film sur le dessus de la charge (CH), le bord supérieur (14) ouvert de l'enveloppe (11) est d'abord relevé verticalement grâce à un écoulement d'air transversal en provenance du générateur (12) d'air chaud. A cet effet, un déflecteur (15) est solidarisé à un support (16) agencé dans la zone médiane au-dessus de la face supérieure de la charge (CH), de manière à dévier l'écoulement d'air chaud de 180° en le dirigeant vers la paroi interne du bord supérieur (14) au début de la phase de rétraction de l'enveloppe (11).

Le support (16) du déflecteur (15) peut être fixe, mais de préférence mobile verticalement en venant en appui sur la charge (CH) lors de la rétraction.

A titre d'exemple, le cadre (13) du générateur (12) d'air chaud est relié par un soufflet (18) à l'ossature de la hotte (17) solidaire du bâti de la machine, ledit soufflet étant déformable au cours du mouvement de descente du cadre (13).

Le fonctionnement du dispositif d'emballage (10) selon les figures 1 à 3, est le suivant :
- Sur la figure 1, l'écoulement d'air chaud issu du générateur (12) est dirigé vers le déflecteur (15) dans le sens de la flèche F1, de manière à être dévié de 180° et renvoyé de l'intérieur vers la paroi interne du bord (14). Ce dernier est redressé verticalement, et subit simultanément un préchauffage suite à l'apport de chaleur.
- Sur la figure 2, le cadre (13) du générateur (12) d'air chaud commence son mouvement de descente en effectuant la rétraction du bord supérieur (14) de l'enveloppe (11 ) sur la face supérieure de la charge (CH). Lorsque le cadre (13) arrive sensiblement au niveau de la face supérieure de la charge (CH), le sens de propagation de l'air chaud s'inverse (flèche F2) en étant dévié vers le haut par le déflecteur (15) pour ne pas perturber l'application du film sur le dessus de la charge (CH) emballée.
- La figure 3 montre la poursuite du mouvement de descente du cadre (13) pour la thermorétraction des faces latérales de l'enveloppe (11) sur la charge (CH).

On remarque que l'écoulement d'air transversal de relèvement du bord (14) supérieur de l'enveloppe (11), et l'air chaud de rétraction proviennent du même générateur (12). Pendant la course de descente du cadre (13), l'air chaud est utilisé successivement de l'intérieur vers l'extérieur pour le relèvement du bord (14) supérieur, puis de l'extérieur vers l'intérieur pour la rétraction du film.

Sur la figure 4, un ventilateur (19) est associé au déflecteur (15) pour accélérer la reprise de l'air chaud en provenance du générateur (12). La vitesse de l'écoulement d'air transversal vers la paroi interne du bord (14) est ainsi augmentée pour améliorer l'échange thermique de rétraction.

Selon la variante de la figure 5, le ventilateur (19) de la figure 4 est remplacé par tout autre appareil pneumatique d'aspiration ou de soufflage, notamment une tuyère (20) du type Venturi.

## Revendications

1. Procédé d'emballage d'une charge au moyen d'une enveloppe de film souple en matière thermorétractable, ayant un bord ouvert au niveau de la face supérieure de la charge, et consistant à :
- relever verticalement le bord ouvert de l'enveloppe en le faisant dépasser de la face supérieure de la charge au moyen d'un écoulement d'air transversal dirigé vers la surface interne du bord ouvert,
- chauffer le film par de l'air chaud sur toute la surface latérale extérieure de l'enveloppe pour assurer la thermorétraction du film sur la charge,
**caractérisé en ce que** l'écoulement d'air transversal de relèvement du bord (14) de l'enveloppe (11), et l'air chaud de rétraction proviennent du même générateur d'air chaud (12).

2. Procédé d'emballage selon la revendication 1, **caractérisé en ce que** l'air chaud de rétraction est dirigé successivement de l'intérieur vers l'extérieur, puis de l'extérieur vers l'intérieur en déplaçant le générateur d'air chaud (12) de haut en bas.

3. Procédé d'emballage selon la revendication 1 ou 2, **caractérisé en ce que** le écoulement d'air transversal est chaud pour assurer un préchauffage de la paroi interne du bord supérieur (14) de l'enveloppe (11).

4. Procédé d'emballage selon l'une des revendications 1 à 3, **caractérisé en ce que** l'air de rétraction du bord supérieur (14) de l'enveloppe est orienté selon des sens opposés pour agir successivement sur la paroi interne, et sur la paroi externe dudit bord.

5. Procédé d'emballage selon la revendication 4, **caractérisé en ce que** la déviation de l'air de rétraction au début de la course de déplacement du générateur d'air chaud (12) est opérée par un déflecteur (15) se trouvant au voisinage de la zone médiane au-dessus de la charge (CH).

6. Procédé d'emballage selon l'une des revendications 1 à 5, **caractérisé en ce que** la vitesse de l'écoulement d'air transversal dirigé vers la paroi interne du bord (14) est augmentée au moyen d'un dispositif d'aspiration de l'air en provenance du générateur d'air chaud (12).

7. Dispositif d'emballage pour la mise en oeuvre du procédé selon l'une des revendications 1 à 6, comportant :
- un dispositif pour entourer la charge au moyen d'un film thermorétractable, et pour relever verticalement le bord supérieur ouvert de l'enveloppe par un écoulement d'air transversal,
- un générateur d'air chaud formé par un cadre chauffant entourant l'enveloppe, et déplaçable de haut en bas pour assurer la thermorétraction du film et du bord supérieur sur la charge,
**caractérisé en ce que** le générateur d'air chaud (12) coopère avec un déflecteur (15) pour envoyer successivement l'écoulement d'air transversal, et l'air de rétraction respectivement sur la paroi interne, et la paroi externe du bord supérieur (14) de l'enveloppe (11).

8. Dispositif d'emballage selon la revendication 7, **caractérisé en ce que** le déflecteur (15) est fixe et localisé au-dessus de la charge (CH).

9. Dispositif d'emballage selon la revendication 7, **caractérisé en ce que** le déflecteur (15) est mobile verticalement en venant en appui sur la charge (CH) lors de la phase de rétraction.

10. Dispositif d'emballage selon la revendication 8 ou 9, **caractérisé en ce que** le déflecteur (15) possède une forme de tuyère à convergent-divergent.

11. Dispositif d'emballage selon l'une des revendications 7 à 10, **caractérisé en ce que** des moyens de reprise d'air chaud en provenance du générateur d'air chaud (12) sont agencés au-dessus de la charge (CH), pour renvoyer l'air chaud contre la paroi interne du bord supérieur (14) de l'enveloppe (11) de manière à en augmenter la vitesse, et améliorer l'échange thermique de rétraction.

12. Dispositif d'emballage selon la revendication 11, **caractérisé en ce que** le générateur d'air chaud (12) est formé par un brûleur à gaz conformé selon un cadre (13) rectangulaire.

13. Dispositif d'emballage selon la revendication 11, **caractérisé en ce que** les moyens (19) de reprise d'air chaud comportent un ventilateur (19) communiquant avec le déflecteur (15) à travers un orifice d'admission de l'air chaud.

14. Dispositif d'emballage selon la revendication 11, **caractérisé en ce que** les moyens (19) de reprise d'air chaud comportent un dispositif d'aspiration, notamment à tuyère (20) Venturi.

## Claims

1. Packaging method of a load by means of a flexible film cover made of heat-shrink material, having an open edge at the level of the top surface of the load, and consisting in:
- lifting the open edge of the cover vertically making the latter extend beyond the top surface of the load by means of a transverse air flow directed towards the internal surface of the open edge,
- heating the film by the hot air over the whole external lateral surface of the cover to ensure heat-shrinking of the film onto the load,
**characterized in that** the transverse air flow lifting the edge (14) of the cover (11) and the heat-shrinking hot air are provided by the same hot air generator (12).

2. Packaging method according to claim 1, **characterized in that** the heat-shrinking hot air is directed successively from the inside to the outside, then from the outside to the inside, by moving the hot air generator (12) downwards.

3. Packaging method according to claim 1 or 2, **characterized in that** the transverse air flow is hot so as to perform pre-heating of the inside wall of the top edge (14) of the cover (11).

4. Packaging method according to one of the claims 1 to 3, **characterized in that** the air performing heat-shrinking of the top edge (14) of the cover is directed in opposite directions to successively act on the inside wall and on the outside wall of said edge.

5. Packaging method according to claim 4, **characterized in that** diversion of the heat-shrinking air at the beginning of movement of the hot air generator (12) is performed by a deflector (15) located close to the middle zone above the load (CH).

6. Packaging method according to one of the claims 1 to 5, **characterized in that** the speed of the transverse air flow directed towards the inside wall of the edge (14) is increased by means of a suction device of the air coming from the hot air generator (12).

7. Packaging device for implementation of the method according to one of the claims 1 to 6, comprising:
- a device for surrounding the load by means of a heat-shrink film and for lifting the top edge of the cover vertically by means of a transverse air flow,
- a hot air generator formed by a heating frame surrounding the cover and movable in the downwards direction to ensure heat-shrinking of the film and of the top edge onto the load,
**characterized in that** said hot air generator (12) operates in conjunction with a deflector (15) to successively dispatch the transverse air flow and the heat-shrinking air respectively to the inside wall and the outside wall of the top edge (14) of the cover (11).

8. Packaging device according to claim 7, **characterized in that** the deflector (15) is fixed and is located above the load (CH).

9. Packaging device according to claim 7, **characterized in that** the deflector (15) is movable vertically and is pressing on the load (CH) during the heat-shrink phase.

10. Packaging device according to claim 8 or 9, **characterized in that** the deflector (15) has the shape of a convergent-divergent nozzle.

11. Packaging device according to one of the claims 7 to 10, **characterized in that** the means for dispatching hot air coming from the hot air generator (12) are arranged above the load (CH) to dispatch the hot air against the inside wall of the top edge (14) of the cover (1) so as to increase the speed thereof and to improve the heat exchange for performing heat-shrinking.

12. Packaging device according to claim 11, **characterized in that** the hot air generator (12) is formed by a gas burner shaped as a rectangular frame (13).

13. Packaging device according to claim 11, **characterized in that** the hot air dispatching means (19) comprise a fan (19) communicating with the deflector (15) via a hot air inlet vent.

14. Packaging device according to claim 11, **characterized in that** the hot air dispatching means (19) comprise a suction device, in particular with a Venturi nozzle (20).

## Patentansprüche

1. Verfahren zum Verpacken eines Gutstapels mittels einer Hülle aus dehnbarer Folie aus wärmeschrumpfbarem Material, die in Höhe der Oberseite des Gutstapels einen offenen Rand hat, das darin besteht:
- den offenen Rand der Hülle vertikal anzuheben, indem dieser über die Oberseite des Gutstapels mittels einer transversalen Luftströmung hinausgehoben wird, die zur Innenfläche des offenen Randes hin gerichtet ist,
- die Folie mittels warmer Luft an der ganzen seitlichen Außenfläche der Hülle zu erwärmen, um die Wärmeschrumpfung der Folie auf dem Gutstapel zu gewährleisten, **dadurch gekennzeichnet, dass** die transversale Luftströmung zum Anheben der Kante (14) der Hülle (11) und die Wärmeschrumpfungs-Warmluft von ein und dem selben Warmlufterzeuger (12) kommen.

2. Verpackungsverfahren nach Anspruch 1, **dadurch gekennzeichnet, dass** die Wärmeschrumpfungs-Warmluft nacheinander vom Inneren zum Äußeren und dann vom Äußeren zum Inneren hin geleitet wird, wobei der Warmlufterzeuger (12) von oben nach unten bewegt wird.

3. Verpackungsverfahren nach Anspruch 1 oder 2, **dadurch gekennzeichnet, dass** die transversale Luftströmung warm ist, um ein Vorheizen der Innenwand des oberen Rands (14) der Hülle (11) zu gewährleisten.

4. Verpackungsverfahren nach einem der Ansprüche 1 bis 3, **dadurch gekennzeichnet, dass** die Schrumpfungsluft des oberen Rands (14) der Hülle in entgegengesetzten Richtungen ausgerichtet ist, um nacheinander auf die Innen- und Außenwand dieses Rands einzuwirken.

5. Verpackungsverfahren nach Anspruch 4, **dadurch gekennzeichnet, dass** die Ableitung der Schrumpfungsluft zu Beginn jedes Verfahrwegs des Warmlufterzeugers (12) mittels einer Ablenkvorrichtung (15) erfolgt, die sich nahe dem mittleren Bereich über dem Gutstapel (CH) befindet.

6. Verpackungsverfahren nach einem der Ansprüche 1 bis 5, **dadurch gekennzeichnet, dass** die Geschwindigkeit der zur Innenwand des Rands (14) hin gerichteten transversalen Luftströmung mittels einer Vorrichtung zum Ansaugen der Luft erhöht wird, die vom Warmlufterzeuger (12) stammt.

7. Verpackungsvorrichtung zur Anwendung des Verfahrens nach einem der Ansprüche 1 bis 6, die umfasst:
- eine Vorrichtung zum Umhüllen des Gutstapels mittels einer wärmeschrumpfbaren Folie und zum vertikalen Anheben des oberen, offenen Rands der Hülle mittels einer transversalen Luftströmung,
- einen Warmlufterzeuger, der von einem Heizrahmen gebildet wird, der die Hülle umgibt und von oben nach unten verfahrbar ist, um die Wärmeschrumpfung der Folie und des oberen Rands auf dem Gutstapel zu gewährleisten;
**dadurch gekennzeichnet, dass** der Warmlufterzeuger (12) mit einer Umlenkvorrichtung (15) zusammenwirkt, um jeweils die Innenwand und die Außenwand des oberen Rands (14) der Hülle (11) nacheinander mit der transversalen Luftströmung und der Schrumpfungsluft zu beaufschlagen.

8. Verpackungsvorrichtung nach Anspruch 7, **dadurch gekennzeichnet, dass** die Ablenkvorrichtung (15) unbeweglich und über dem Gutstapel (CH) angeordnet ist.

9. Verpackungsvorrichtung nach Anspruch 7, **dadurch gekennzeichnet, dass** die Ablenkvorrichtung (15) vertikal beweglich ist und während der Schrumpfungsphase auf dem Gutstapel (CH) aufliegt.

10. Verpackungsverfahren nach Anspruch 8 oder 9, **dadurch gekennzeichnet, dass** die Ablenkvorrichtung (15) die Form einer Diffusordüse hat.

11. Verpackungsvorrichtung nach einem der Ansprüche 7 bis 10, **dadurch gekennzeichnet, dass** über dem Gutstapel (CH) Mittel zum Auffangen der von dem Warmlufterzeuger (12) herstammenden Warmluft angeordnet sind, um die Warmluft gegen die Innenwand des oberen Rands (14) der Hülle (11) zu lenken, um deren Geschwindigkeit zu erhöhen und den Schrumpfungswärmeaustausch zu verbessern.

12. Verpackungsvorrichtung nach Anspruch 11, **dadurch gekennzeichnet, dass** der Warmlufterzeuger (12) von einem Gasbrenner gebildet wird, der in Form eines rechteckigen Rahmens (13) ausgebildet ist.

13. Verpackungsvorrichtung nach Anspruch 11, **dadurch gekennzeichnet, dass** die Mittel (19) zum Auffangen der Warmluft einen Ventilator (19) umfassen, der mit der Ablenkvorrichtung (15) durch eine Warmluftzugangsöffnung verbunden ist.

14. Verpackungsvorrichtung nach Anspruch 11, **dadurch gekennzeichnet, dass** die Mittel (19) zum Auffangen der Warmluft eine Ansaugvorrichtung umfassen, die insbesondere eine Venturidüse (20) umfasst.
